# FASCICULE DE BREVET EUROPEEN

(11) **EP 3 265 230 B1**
(45) Date de publication et mention de la délivrance du brevet: **10.04.2019**
(21) Numéro de dépôt: 16713963.3
(22) Date de dépôt: 03.03.2016
(51) Int. Cl.: G01N 27/447, B01L 3/00, B03C 5/02

(54) **ELECTRODOT : PROCEDE D'ANALYSE D'ECHANTILLONS BIOLOGIQUES EN MATRICE DE SPOTS FIXE PAR L'ACTION D'UN COURANT ELECTRIQUE CONJUGUE A UNE DIFFERENCE DE PRESSION**
ELECTRODOT: VERFAHREN ZUR ANALYSE VON BIOLOGISCHEN PROBEN IN EINER DURCH DIE EINWIRKUNG EINES ELEKTRISCHEN STROMS IN KOMBINATION MIT EINER DRUCKDIFFERENZ FIXIERTEN PUNKTMATRIX
ELECTRODOT: METHOD FOR THE ANALYSIS OF BIOLOGICAL SAMPLES IN A DOT MATRIX FIXED BY THE ACTION OF AN ELECTRICAL CURRENT COMBINED WITH A PRESSURE DIFFERENCE

(30) Priorité: 03.03.2015 FR 1500399
(43) Date de publication de la demande: 10.01.2018
(73) Titulaire: Ugolin, Nicolas, 75002 Paris (FR); Bettencourt, Caroline, Françoise, Emilie, 92220 Bagneux (FR); Bensimon, Julie, 92160 Antony (FR); Tupinier, Arnaud, Jacques, Jean, Emile, 94500 Champigny-sur-Marne (FR); Fedor, Yoann, 63800 Cournon D'auvergne (FR); Jukic, Ivana, 75014 Paris (FR); Chevillard, Sylvie, 75006 Paris (FR); El Baroudi, Jaafar, 75014 Paris (FR)
(72) Inventeur: Ugolin, Nicolas, 75002 Paris (FR); Bettencourt, Caroline, Françoise, Emilie, 92220 Bagneux (FR); Bensimon, Julie, 92160 Antony (FR); Tupinier, Arnaud, Jacques, Jean, Emile, 94500 Champigny-sur-Marne (FR); Fedor, Yoann, 63800 Cournon D'auvergne (FR); Jukic, Ivana, 75014 Paris (FR); Chevillard, Sylvie, 75006 Paris (FR); El Baroudi, Jaafar, 75014 Paris (FR)
(74) Mandataire: Gevers & Orès
(86) Numéro de dépôt international: PCT/FR2016/050477
(87) Numéro de publication internationale: WO 2016/139424

(56) Documents cités:
- EP-A1- 0 776 700
- WO-A1-01/14063
- WO-A1-02/051874
- WO-A1-2004/057332
- WO-A1-2009/015290
- WO-A2-2005/036132

## Description

### Introduction

Les méthodes de filtration en matrice ou « dot plot » sont des méthodes classiques d'analyse d'une pluralité d'échantillons biologiques, tels que :
- extrait cellulaire,
- cellules en suspension,
- plasma sanguin,
- protéine et ou acide nucléique en suspension,
- molécule biologique en solution ou en suspension et
- plus généralement un matériel biologique, etc.

Ces techniques sont utilisées pour réaliser sur un support tel que membrane de nitro cellulose, de polyfluorure de vinyldene (PVDF), membrane micro ou nano structurée, membrane de polymère filtre, etc., une matrice de dépôts d'échantillons où chaque échantillon forme un spot, telle que chaque spot représente la capture de tout ou partie dudit échantillon.

La mise en oeuvre de la filtration dot plot, fait intervenir généralement des dispositifs comprenant une plaque percée de puits transversaux, tel qu'un échantillon biologique en solution ou suspension soit disposé dans chaque puits de la plaque, ladite plaque étant disposée de manière jointive sur une membrane de filtration. Une différence de pression ΔP, appliquée de part et d'autre de la membrane, permet la filtration de l'échantillon biologique au travers de ladite membrane de manière à retenir sur cette dernière des cibles d'intérêt des échantillons en même temps que d'autres éléments des échantillons, chaque échantillon formant un spot d'une matrice de spot de géométrie miroir à celle de la plaque à puits.

Les cibles d'intérêt de chaque spot seront alors analysées, par différentes méthodes d'analyse utilisées en biologie, telles que :
- des méthodes d'imagerie de fluorescence, de chimioluminescence, colorimétrie, lorsque les cibles d'intérêt sont marquées avant, durant ou après la filtration par un marqueur fluorescent, chimioluminescent ou colorimétrique, tel que par exemple le marqueur soit intégré à la structure de la cible ou interagit avec la structure de la cible, notamment par l'utilisation d'anticorps directement marqués ou marqués grâce à un anticorps secondaire ;
- des méthodes de spectroscopie telles que LIBS (spectroscopie sur plasma induit par laser), masse, infrarouge, etc. ;
ou toute autre méthode permettant de quantifier ou d'identifier la ou les cibles d'intérêts. De telles techniques sont connues, par exemple, de EP0776700 A1 et WO2005/035132 A2.

L'utilisation des technologies de dot blots par filtration est largement limitée par les méthodes de préparation de l'échantillon. En effet, l'ajout d'agents chaos-tropes tels que l'urée ou de détergents tels que le sodium dodécyl sulfate (SDS), le triton, etc., dans l'échantillon pour extraire les cibles d'intérêts, pénalise fortement la capture par les membranes de filtration de nombreuses cibles acide nucléique ou protéique.

Ces limitations sont particulièrement observées dans l'analyse de protéines nucléaires notamment pour l'analyse par dot blot de certaines histones de certains types cellulaires. Par exemple, certains protocoles d'extraction d'histones quantitative de follicules pileux, telles que les histones γH2AX, ou H3 nécessite l'utilisation SDS, alors que le SDS est incompatible avec l'adsorption quantitative par filtration desdites histones sur des membranes de nitro cellulose ou de PVDF.

Nous pouvons également citer comme limitation dans l'utilisation des techniques de dot blot par filtration :
- la géométrie des dispositifs classiquement utilisés pour la mise en oeuvre de la filtration par exemple :
   ∘ pour permettre une meilleure sensibilité de détection, les puits des plaques de filtration doivent disposer d'un certain volume minimal permettant la détection des cibles en fonction de la sensibilité de détection, ce qui entraîne une dispersion et/ou un écartement des spots sur la membrane de filtration directement proportionnelle à la taille des puits de la plaque à puits. De ce fait la surface des membranes est importante par rapport au nombre de spots, et nécessite alors pour l'analyse des volumes importants de solutions de saturation et de révélation comportant des composés coûteux tels que des anticorps marqués, anticorps non marqués et anticorps secondaires marqués, etc. ;
   ∘ la filtration n'est pas puits-indépendante, de ce fait lorsque les échantillons possèdent des viscosités différentes d'un puits à l'autre la vitesse de filtration varie d'un puits à l'autre. Les conditions et la vitesse de filtration n'est plus contrôlée dès qu'un puits de filtration est vidé, puisque ΔP appliqué à la membrane chute dès que le premier puits de la plaque est vide.
- le manque d'ergonomie dans la mise en oeuvre des procédés, d'une part pour la manipulation des dispositifs de filtration existant, concernant notamment les méthodes de montage et de fixation utilisées (vis) ;
- la durée de mise en oeuvre liée à la préparation des membranes de filtration notamment pour les méthodes utilisant un marquage par anticorps fluorescent ou chimioluminescent après l'étape de filtration ;
- les problèmes d'affinité croisée qui peuvent survenir pour les marquages par anticorps par exemple dirigés contre certaines formes de phosphorylation de protéine. En effet, sur un spot de la membrane il peut coexister plusieurs types de protéine phosphorylé. Or la plupart des anticorps dirigés spécifiquement contre la forme phosphorylé d'une protéine, présentera une affinité non négligeable pour le groupement phosphore d'autres protéines. Lorsqu'une protéine d'intérêt est en faible quantité sur un spot comportant d'autres protéines phosphorylées en plus grande quantité, l'anticorps spécifique de la protéine d'intérêt donnera un fort signal non spécifique en reconnaissant les autres fonctions phosphate présentes sur le spot.

Pour contourner ces problématiques limitantes, nous proposons un procédé et un dispositif de mise en oeuvre faisant intervenir un champ électrique perpendiculaire au plan de la membrane et une filtration simultanée ou consécutive à l'application du champ électrique, afin de réaliser une matrice de dépôts d'échantillons, ou spots, en présence d'agents chaos-tropes ou de détergent, tout en augmentant l'ergonomie de mise en oeuvre, diminuant le temps de marquage et augmentant la spécificité de marquage pour certaines protéines phosphorylées.

On entend par échantillon :
- un extrait cellulaire,
- des cellules en suspension,
- plasma sanguin,
- des protéines et/ou acide nucléique en suspension,
- des molécules biologiques en solution ou en suspension et
toute combinaison de ces éléments et plus généralement tout produit biologique.

On entend par membrane fixation, tous membrane ou substrat tels que :
- les membranes de nitro cellulose
- les membranes de PVDF,
- les membranes micro ou nano structurées,
- les membranes de polymère
- les filtres
plus généralement tout substrat de fixation d'échantillon biologique.

La présente invention concerne un procédé de fixation sur une membrane de fixation, en matrice de spots, de tout ou partie d'une pluralité d'échantillons biologiques tel que chaque échantillon est disposé dans un puits Fig1.1 d'une plaque à puits transversaux et débouchants F1.2, et tel que soit positionnée sous ladite plaque à puits la membrane de fixation F1.3, de manière à soumettre chaque échantillon à l'action simultanée ou séquentielle, d'un champ électrique Fig1.4 et d'une pression Fig1.5 tel que le champ électrique présente une direction perpendiculaire à la membrane de fixation, et un différentiel de potentiel entre les deux faces de la membrane de fixation comprise entre 1 milivolt et 1 kilovolt (de préférence entre 10mV et 100V, et plus préférentiellement entre 100mV et 10V), et tel que la pression présente un différentiel de pression ΔP entre les deux faces de la membrane de fixation comprise entre 0,1 millibar et 100 bar (de préférence entre 1mb et 10b, et plus préférentiellement entre 10mb et 10b).

Dans ce mode de réalisation la fixation des molécules d'intérêt sur la membrane de fixation se fait par la double action du champ électrique et de la filtration. L'action du champ électrique permettant une meilleure fixation des cibles d'intérêts sur la membrane même en présence d'un détergent dans le milieu tel que le SDS, le triton ou d'autres agents chaos-trope, ou de toute combinaison de ces agents et détergents.

Le champ électrique est obtenu grâce à deux électrodes en matériaux conducteurs, tels que polymère conducteur, composite conducteur, métal, Or, platine, Tantale, etc., disposé au-dessus Fig1.6 et en dessous Fig1.7 de la plaque à puits, la membrane de fixation étant intercalée entre la face inférieure de la plaque à puits Fig2.14 et l'électrode inférieur Fig1.7.

Dans un mode de réalisation encore plus particulier au moins une des électrodes sera une feuille d'un conducteur d'électricité tel que or, platine, cuivre, tantale, etc., éventuellement déposé sur un polymère tel que kapton, silicone, PMMA, PLA ...

Dans d'autres modes de réalisation, la feuille de métal électrode comportera au moins une surface structurée collante, obtenue par exemple grâce à une colle de repositionnement, ou au moins une surface structurée jointive Fig1.9, par exemple en caoutchouc, silicone, ou tout autre polymère, telle que la surface jointive au collante, laisse libres des surfaces de l'électrode en forme de spot Fif1.10 en vis-à-vis des puits de la plaque à puits, de manière à avoir une matrice d'électrodes métalliques apparentes. Les spots de l'électrode laissés libres par la surface jointive ou collante comporteront au moins pour l'électrode inférieure des pores permettant de laisser passer un liquide.

Dans certains modes de réalisation au moins une des faces de la membrane de fixation Fig1.3 comportera une surface structurée jointive ou collante 9 laissant libre une matrice de spots membrane de fixation Fig1.11 en vis-à-vis de la matrice de puits.

Dans certains modes de réalisation un papier poreux, formant un tampon Fig1.8, par exemple de 0,1 à 5 mm d'épaisseur tel que papier wattman, papier de dessein vergé etc., est disposé contre au moins une des électrodes, de manière à faire un tampon entre l'électrode et la membrane, ou l'électrode et la plaque à puits. Dans certains modes de réalisation, au moins une face du papier sera structurée 9 par une colle ou un polymère jointif de manière à laisser libre une matrice de spot de papier Fig1.12 en vis-à-vis de la matrice de puits de la plaque à puits.

Dans certains modes de réalisation, la plaque à puits est réalisée tel que, la face inférieure Fig2.14 de plaque à puits ainsi que le diamètre inférieur des puits (face de la plaque à puits recevant la membrane de fixation) sont réduits par exemple par une homothétie d'un facteur K et/ou k' par rapport à la taille de la face supérieure Fig1.13 de la plaque à puits et du diamètre supérieur des puits. Cette réduction d'un facteur K et/ou k' permet de réduire la taille des spots d'un facteur de combinaison K et k' mais aussi, la distance entre les spots du même facteur de combinaison K+k' et permet de réaliser des membranes de fixation réduites du facteur K par rapport à la surface supérieure de la plaque à puits. Ceci permet de réduire le volume réactionnel pour les étapes de révélation par anticorps, ainsi que de réduire les surfaces à analyser pour les méthodes d'imagerie ou de spectroscopie.

Dans certains modes de réalisation, la plaque à puits possède une électrode ionique liquide, gel ou éponge imbibée, reliant la face supérieure à la face inférieure de la plaque à puits. Cette électrode permet d'imposer une différence de potentiel entre les deux faces de la membrane quelle que soit le niveau d'échantillon dans les puits de la matrice.

Dans certains modes de réalisation, l'électrode supérieure comprendra Fig1.6, la face supérieure de la plaque à puits, et une partie de la surface des puits.

Dans certains modes de réalisation, une structure Fig2.15 formant une électrode telle que en croix ou tout autre forme connectée à l'électrode supérieure, sera disposée dans un plan transversal des puits de la plaque à puits.

Dans certains modes de réalisation, la différence de pression ΔP est obtenue par aspiration en dessous de la membrane de fixation au travers de l'électrode inférieure. L'empilement de tout ou partie des éléments décrits ci-dessus par exemple est disposé sur une grille d'aspiration Fig3.16 en dessous de laquelle est appliquée une dépression.

Dans un mode de réalisation encore plus préférentiel la grille Fig3.16 est structurée par une colle ou un matériau jointif, de manière à délimiter des spots étanches entre eux où ladite grille apparaît libre pour former une matrice de spots de grille en vis-à-vis des puits de la plaque à puits.

Dans certains modes de réalisation, la grille d'aspiration Fig3.16 et l'électrode inférieure sont confondues, la grille comprend alors au moins un élément conducteur électrique, permettant d'appliquer un champ électrique, dans chaque puits de la plaque à puits, au travers de la membrane de fixation. L'élément conducteur électrique pourra être un plaquage ou un dépôt métallique tel que Or, Cuivre, Tantale, Platine ...

Dans un mode de réalisation particulier, la différence de pression ΔP est obtenue par une pression appliquée au-dessus de la membrane au travers des puits de la plaque à puits et de l'électrode supérieure.

Dans certains modes de réalisation, les échantillons biologiques sont introduits dans les puits 1 de la plaque à puits grâce à une plaque de loges Fig3.18 formant une matrice de loges disposées de manière homologue au puits de la matrice de puits. Les échantillons sont introduits dans la plaque de loges maintenue horizontale, tel que par exemple un échantillon par loge. Puis la plaque à puits comprenant une combinaison quelconque des empilements décrits est clipsée Fig3.19 sur la plaque de loges restée horizontale, la face supérieure de la plaque à puits étant rapprochée des ouvertures de la plaque de loges.

Dans certains modes de réalisation, les deux plaques de loges et plaques à puits peuvent êtres guidées et maintenues l'une contre l'autre par des systèmes d'aimant et de platine magnétique ou ferreux, introduits par exemple aux quatre coins des plaques.

Dans un mode de réalisation particulier, la plaque à loges comporte dans chaque loge un piston mobile Fig3.20, par exemple en polymère souple tel que silicone, caoutchouc etc. Derrière chaque piston est disposée dans la plaque de loges, un pore Fig3.21 permettant, par le déplacement du piston, de compenser la pression ou d'appliquer la pression, selon que le dispositif soit utiliser en surpression ou en dépression. Le piston mobile garantit une application homogène de la pression ou de la dépression, durant le processus dès qu'un puits est vidé il est obstrué par son piston ce qui prévient la chute de ΔP.

Dans un mode de réalisation particulier les différentes électrodes et membranes utilisées dans le dispositif, comporterons des languettes 22 permettant une récupération rapide de la membrane de fixation et les différentes surfaces des plaques à puits, plaque de loges, électrode, tampon papier etc. sont structurés 9 par un matériau collant, jointif pour définir une matrice de spots à l'image de la matrice de puits telle que chaque spot soit isolé des autres spots par ledit matériau.

Dans un mode de réalisation particulier, le dispositif comportera un kit de révélation rapide. Le kit comprendra pour chaque membrane de fixation, un sac de complexation en matière plastique de taille suffisante pour recevoir la membrane, le sac sera muni d'un dispositif de fermeture rapide telle que glissière de fermeture ou curseur de fermeture. L'une des faces du sac comportera un dispositif de fixation rapide à un support, par exemple la partie velours d'une fixation ou bande auto-agrippante, la partie crochet de ladite bande étant disposée sur le support recevant le sac par exemple dans un four d'incubation. Le sac sera préférentiellement opaque protégeant de la lumière, par exemple de couleur noire et opaque aux ultra-violets, de manière à ce que la lumière ne puisse altérer les propriétés des réactifs et du matériel biologique disposé dans ledit sac. Le sac sera pré-rempli par une solution ou par une poudre permettant de réaliser une solution de saturation de la membrane. Par exemple, le sac contiendra de 0,1 à 10g de lait en poudre lyophilisé. Le kit comprendra égalisant pour chaque membrane de fixation une capsule hermétiquement fermée à ouverture rapide, en aluminium, matière plastique etc., contenant les réactifs lyophilisées de marquage tels que des anticorps lyophilisés et des éléments de saturation comme du lait lyophilisé. Le contenu de la capsule sera préférentiellement compressé de manière à obtenir un corps agrégé. Le kit comprendra également un four à agitation thermostaté entre 4°C et 50°C préférentiellement 37°C, le four comportera des éléments pour fixer le sac de révélation et permettre son agitation. Le kit pourra être formé par une combinaison de toute ou partie des éléments précités.

Dans un mode de réalisation particulier, le système d'agitation du four pourra par exemple comprendre un axe tournant d'un diamètre compris entre 0,5 cm et 60 cm, ledit axe disposant de moyens pour fixer le sac de révélation, par exemple la partie crochet d'une bande auto-agrippante.

Dans un mode de réalisation particulier, la capsule hermétiquement fermée a ouverture rapide comportera, au moins un anticorps dirigé contre une cible d'intérêt, ledit anticorps étant marqué par au moins un fluorophore, chromophore, un agent bioluminescent ou de chimioluminescent, tel que chaque anticorps dirigé contre une cible donnée soit marqué par un fluorophore, un chromophore, un agent bioluminescent ou chimioluminescent donné.

Dans un mode de réalisation particulier, la capsule hermétiquement fermée a ouverture rapide comportera, au moins un anticorps primaire dirigé contre une cible d'intérêt et un anticorps secondaire dirigé contre le au moins un anticorps primaire tel que l'anticorps secondaire soit marqué par au moins un fluorophore, un chromophore, un agent bioluminescent ou chimioluminescent.

Dans un mode de réalisation particulier, la capsule hermétiquement fermée à ouverture rapide comportera, au moins un anticorps de saturation non marqué, ni directement, ni par un anticorps secondaire, permettant de concurrencer les liaisons aspécifiques parasites d'un anticorps primaire donné pour d'autres cibles que sa cible d'intérêt. Par exemple la capsule comportera des anticorps primaires marqués, directement ou par un anticorps secondaire, dirigés contre des protéines d'intérêt phosphorylé telles que histone γH2AX, Phospho KU 70, phospho ATM, etc., et au moins un des anticorps de saturation non marqués dirigés contre les phospho serine, phospho tréonine, phosphothyrosine etc., tel que la fixation aspécifique des anticorps primaires sur des cibles phosphorylées différentes de leur cible d'intérêt soit concurrencée par la fixation des anticorps de saturation.

La mise en oeuvre du kit comprendra six étapes principales :
- Solubilisation de l'agent de saturation contenu dans le sac de complexation par l'ajout d'une dose de tampon par exemple du 50 ml de TBS pour 2,5g de lait.
- Introduction de la membrane de fixation dans le sac de complexation et fermeture du sac.
- Incubation du sac de complexation entre 4 et 40°C dans le four à agitation thermostaté par accrochage sur l'axe tournant du four grâce aux bandes auto agrippantes.
- récupération du sac du four et ajout du contenue d'une capsule hermétiquement fermée à ouverture rapide dans le sac de complexation dilué à la concentration attendue par un tampon par exemple par du TBS.
- Incubation du sac entre 4 et 40°C dans le four à agitation thermostaté.
- récupération du sac du four rinçage de la membrane et lecture de la membrane.

### Exemples :

Fig4.23 Exemple d'extraction du matériel biologique, pour des cellules HEK, par différents tampons d'extraction 25, 26, 27, 28, en dot-blot filtration puis marquage par un anticorps primaire anti-histone γH2AX et un anticorps secondaire chimio-luminescent dirigé contre l'anticorps primaire.
Fig4.24 Exemple d'extraction du matériel biologique, pour des follicules pileux, par différents tampons d'extraction 25, 26, 27, 28, en dot-blot filtration puis marquage par un anticorps primaire anti-histone γH2AX et un anticorps secondaire chimioluminescent dirigé contre l'anticorps primaire.
Fig4.29 Exemple d'extraction du matériel biologique, pour des cellules HEK, par un tampon d'extraction SDS 5%, en électrodot, puis marquage simultané par un anticorps primaire anti-histone γH2AX et un anticorps secondaire chimio-luminescent dirigé contre l'anticorps primaire, les produits de marquage étant lyophilisés dans une capsule aluminium.
Fig4.30 Exemple d'extraction du matériel biologique, pour des follicules pileux, par un tampon d'extraction SDS 5%, en électrodot, puis marquage simultané par un anticorps primaire anti-histone γH2AX et un anticorps secondaire chimio-luminescent dirigé contre l'anticorps primaire, les produits de marquage étant lyophilisés dans une capsule aluminium du lait écrémé lyophilisé.
Fig4.31 Exemple d'extraction du matériel biologique pour des cellule HEK, par un tampon d'extraction SDS 5%, en électrodot, puis marquage simultané par un anticorps primaire anti-histone γH2AX marqué par un fluorophore à 667 nm et un anticorps primaire anti-histone H2AX marqué par un fluorophore à 488 nm, les produits de marquage étant lyophilisés dans une capsule aluminium contenant du lait écrémé lyophilisé.

### LEGENDES DE L'ENSEMBLE DES FIGURES

1) puits
2) plaque à puits transversaux et débouchants
3) membrane de fixation
4) champ électrique
5) gradient de pression
6) électrode supérieure
7) électrode inférieure
8) papier poreux, formant un tampon
9) surface structurée jointive ou collante
10) électrode en forme de spot
11) spot membrane fixation
12) spot papier tampon
13) face supérieure plaque à puits
14) face inférieure plaque à puits
15) électrode dans un plan transversal des puits
16) grille d'aspiration
17) aspiration
18) plaque de loges
19) clips
20) piston mobile
21) pore
22) languettes
23) Cellule HEK dot blot
24) Follicule pileux dot blot
25) Extraction tampon de lyse basic
26) Extraction SDS 10%
27) Extraction SDS 1%
28) Extraction tampon RIPA
29) Cellule HEK électrodot
30) Follicule pileux électrodot
31) Cellule HEK électrodot extraction SDS 5%

## Revendications

1. Procédé de fixation sur une membrane de fixation, en matrice de spots, de tout ou partie d'une pluralité d'échantillons biologiques tel que chaque échantillon est disposé dans un puits (1) d'une plaque à puits (2) transversaux et débouchants et tel que soit positionnée sous ladite plaque à puits la membrane de fixation (3), **caractérisé en ce qu'**il consiste à soumettre chaque échantillon à l'action simultanée ou séquentielle, d'un champ électrique (4) et d'une pression (5) tel que le champ électrique présente une direction perpendiculaire à la membrane de fixation, et un différentiel de potentiel entre les deux faces de la membrane de fixation comprise entre 1 milivolt et 1 kilovolt, et tel que la pression présente un différentiel de pression ΔP entre les deux faces de la membrane de fixation comprise entre 0,1 millibar et 100 bar.

2. Dispositif pour mettre en oeuvre le procédé selon la revendication 1 comprenant la plaque à puits (2) transversaux et débouchants ainsi que la membrane de fixation, **caractérisé en ce qu'**il comprend des moyens de soumission de chaque échantillon à l'action simultanée, séquentielle, d'un champ électrique (4) et d'une pression, ces moyens comportant deux électrodes fournissant le champ électrique, lesdites électrodes étant composées de matériaux conducteurs, tels que par exemple un polymère conducteur, un composé conducteur, de l'Or, du platine, ou du Tantale, disposées au-dessus (6) et en dessous (7) de la plaque à puits (2), la membrane de fixation étant intercalée entre la face inférieure de la plaque à puits et l'électrode inférieure, et **caractérisé en ce que** au moins une des électrodes est une feuille d'un conducteur d'électricité, qui comporte au moins une surface structurée collante (9), jointive, la surface structurée laissant libre des surfaces de l'électrode en forme de spot (10) en vis-à-vis des puits de la plaque de puits, de manière à avoir une matrice d'électrodes métalliques apparentes, les spots (10) de l'électrode laissés libres par la surface jointive ou collante comportant au moins pour l'électrode inférieure des pores permettant de laisser passer un liquide.

3. Dispositif selon la revendication 2, **caractérisé en ce qu'**un papier poreux formant un tampon (8) de 0,1 à 3 mm d'épaisseur, tel que par exemple un papier wattman, ou un papier de dessin vergé, est disposé contre au moins une des électrodes et que au moins une face du papier est structurée (9) par une colle ou un polymère jointif de manière à laisser libre une matrice de spot de papier (12) en vis-à-vis de la matrice de puits de la plaque à puits.

4. Dispositif selon l'une quelconque des revendications 2 et 3, **caractérisé en ce que** la face inférieure (14) de la plaque à puits ainsi que le diamètre inférieur des puits, définis comme la face de la plaque à puits recevant la membrane de fixation, sont de taille réduite par une homothétie, tel qu'une homothétie de facteur K, d'une combinaison de facteur K et k' par rapport à la taille de la face supérieure (13) de la plaque à puits et du diamètre supérieur des puits, ladite réduction permettant de réduire d'autant la taille des spots et la distance entre les spots sur la membrane de fixation.

5. Dispositif selon l'une quelconque des revendications 2 à 4, **caractérisé en ce que**, la plaque à puits possède une électrode ionique liquide, gel ou éponge imbibée, reliant la face supérieure à la face inférieure de la plaque à puits.

6. Dispositif selon l'une quelconque des revendications 2 à 5, **caractérisé en ce que**, l'électrode supérieure comprend, la face supérieure de la plaque à puits, une partie de la surface des puits, et éventuellement une structure (15) disposée dans un plan transversal des puits de la plaque à puits.

7. Dispositif selon l'une quelconque des revendications 2 à 6, **caractérisé en ce que**, une grille d'aspiration (16) et l'électrode inférieure (7) sont confondues, telle que ladite grille comprend au moins un élément conducteur électrique, permettant d'appliquer un champ électrique, dans chaque puits de la plaque à puits, au travers de la membrane de fixation.

8. Dispositif selon l'une quelconque des revendications 2 à 7 **caractérisé en ce que** la différence de pression ΔP est obtenue par aspiration (17) en dessous de la membrane de fixation au travers de l'électrode inférieure de la grille d'aspiration en dessous de laquelle est appliquée une dépression.

9. Dispositif selon l'une quelconque des revendications 2 à 8, **caractérisé en ce que** la différence de pression ΔP est obtenue par une pression appliquée au-dessus de la membrane au travers des puits de la plaque à puits et de l'électrode supérieure.

10. Dispositif selon l'une quelconque des revendications 2 à 9, **caractérisé en ce que**, une plaque de loges (18) formant une matrice de loges disposées de manière homologue aux puits de la matrice à puits, soit utilisée pour introduire les échantillons biologiques dans les puits de la plaque à puits, et comporte dans chaque loge un piston mobile (20) de préférence en polymère souple, tel que par exemple silicone caoutchouc, de manière que derrière chaque piston est disposé dans la plaque de loges, un pore (21) permettant de compenser une pression par le déplacement du piston.

11. Dispositif selon l'une quelconque des revendications 2 à 10, **caractérisé en ce que**, les électrodes, membranes, papiers-tampons utilisés du dispositif, comportent des languettes (22) permettant une récupération rapide de la membrane de fixation et que les différentes surfaces des plaques à puits, plaques de loges, électrodes, papiers-tampons sont structurés par un matériau collant, jointif définissant une matrice de spots à l'image de la matrice de puits telles que chaque spot soit isolé des autres spots par ledit matériau.

12. Dispositif selon l'une quelconque des revendications 2 à 11, **caractérisé en ce que**, un kit de révélation rapide comprend pour chaque membrane de fixation, un sac de complexation en matière plastique de taille suffisante pour recevoir la membrane, ledit sac est muni d'un dispositif de fermeture rapide telle que par exemple une glissière, ou un curseur, l'une des faces du sac comporte un dispositif de fixation rapide à un support, tel que par exemple la partie velours d'une bande auto-agrippante, ledit sac est préférentiellement opaque protégeant de la lumière et est pré-rempli d'une poudre permettant de réaliser une solution de saturation de la membrane de fixation tel que 0.1 à 10g de lait en poudre lyophilisé, le kit comprend également pour chaque membrane de fixation une capsule hermétiquement fermée à ouverture rapide, en aluminium, matière plastique, qui contient des réactifs lyophilisé de marquage et de saturation tel que des anticorps , éléments de saturation de la membrane de fixation, fluorophore, chromophore, agent bioluminescent chimioluminescent, le contenu de la capsule étant préférentiellement compressé de manière à obtenir un corps agrégé.

13. Dispositif selon la revendication 12, **caractérisé en ce que**, un système d'agitation d'un four de complexation comprend un axe tournant d'un diamètre compris entre 0.5 cm et 60 cm, ledit axe disposant de moyens pour fixer le sac de révélation, tel que par exemple des crochets d'une bande auto-agrippante.

14. Dispositif selon la revendication 12 ou 13, **caractérisé en ce que**, la capsule hermétiquement fermée à ouverture rapide comporte, au moins un anticorps primaire dirigé contre une cible d'intérêt et au moins un anticorps secondaire dirigé contre le au moins un anticorps primaire tel que ledit anticorps secondaire soit marqué par au moins un fluorophore, un chromophore, un agent bioluminescent ou chimioluminescent.

15. Dispositif selon l'une des revendications 12 à 14, **caractérisé en ce que** la capsule hermétiquement fermée à ouverture rapide comporte, au moins un anticorps de saturation, permettant de concurrencer les liaisons aspécifiques parasites d'un anticorps primaire pour d'autres cibles que sa cible d'intérêt.

## Patentansprüche

1. Verfahren zum Befestigen der Gesamtheit oder eines Teils einer Vielzahl von biologischen Proben auf einer Befestigungsmembran aus einer Punktmatrix, wobei jede Probe in einer Vertiefung (1) einer Platte mit querliegenden und sich öffnenden Vertiefungen (2) angeordnet ist, und wobei unter der Platte mit Vertiefungen die Befestigungsmembran (3) positioniert ist, **dadurch gekennzeichnet, dass** es darin besteht, jede Probe einer simultanen oder sequentiellen Einwirkung eines elektrischen Feldes (4) und eines Drucks (5) zu unterziehen, wobei das elektrische Feld eine Richtung, die senkrecht zur Befestigungsmembran ist, und einen Spannungsunterschied zwischen den zwei Seiten der Befestigungsmembran von zwischen 1 Millivolt und 1 Kilovolt aufweist, und wobei der Druck einen Druckunterschied ΔP zwischen den zwei Seiten der Befestigungsmembran zwischen 0,1 Millibar und 100 Bar aufweist.

2. Vorrichtung zum Ausführen des Verfahrens nach Anspruch 1, umfassend die Platte mit querliegenden und sich öffnenden Vertiefungen (2) sowie die Befestigungsmembran, **dadurch gekennzeichnet, dass** sie Mittel umfasst, um jede Probe der simultanen, sequentiellen Einwirkung eines elektrischen Feldes (4) und eines Drucks zu unterziehen, wobei diese Mittel zwei Elektroden enthalten, die das elektrische Feld erzeugen, wobei die Elektroden aus leitfähigem Material zusammengesetzt sind, wie zum Beispiel einem leitfähigen Polymer, einer leitfähigen Zusammensetzung, Gold, Platin oder Tantal, die oberhalb (6) und unterhalb (7) der Platte mit Vertiefungen (2) angeordnet sind, wobei die Befestigungsmembran zwischen der unteren Seite der Platte mit Vertiefungen und der unteren Elektrode eingeführt ist, und **dadurch gekennzeichnet, dass** mindestens eine der Elektroden eine Folie eines Stromleiters ist, die mindestens eine Verbundenes, klebrige strukturierte Oberfläche (9) enthält, wobei die strukturierte Oberfläche punktförmige (10) Oberflächen der Elektrode gegenüber der Vertiefungen der Platte mit Vertiefungen frei lässt, um eine Matrix von sichtbaren metallischen Elektroden zu haben, wobei die durch das Verbunden oder klebrige Oberfläche frei gelassenen Punkte (10) der Elektrode mindestens für die untere Elektrode Poren enthält, die es ermöglichen, eine Flüssigkeit durchzulassen.

3. Vorrichtung nach Anspruch 2, **dadurch gekennzeichnet, dass** ein poröses Papier, das einen Puffer (8) von 0,1 bis 3 mm Dicke bildet, wie zum Beispiel ein Whatman-Papier oder ein geripptes Zeichenpapier, gegen mindestens eine der Elektroden angeordnet ist und dass mindestens eine Seite des Papiers durch einen Kleber oder ein Verbundenes Polymer strukturiert (9) ist, um eine Punktmatrix von Papier (12) gegenüber der Matrix von Vertiefungen der Platte von Vertiefungen frei zu lassen.

4. Vorrichtung nach einem der Ansprüche 2 und 3, **dadurch gekennzeichnet, dass** die untere Seite (14) der Platte mit Vertiefungen sowie der untere Durchmesser der Vertiefungen, die als die Seite der Platte mit Vertiefungen, die die Befestigungsmembran aufnimmt, definiert werden, durch eine Homothetie, wie eine Homothetie des Faktors K, einer Kombination des Faktors K und k' in Bezug auf die Größe der oberen Seite (13) der Platte mit Vertiefungen und des oberen Durchmessers der Vertiefungen von verringerter Größe sind, wobei die Verringerung es ermöglicht, die Größe der Punkte und den Abstand zwischen den Punkten auf der Befestigungsmembran in gleichem Maße zu verringern.

5. Vorrichtung nach einem der Ansprüche 2 bis 4, **dadurch gekennzeichnet, dass** die Platte mit Vertiefungen eine flüssige ionische Elektrode, Gel oder einen getränkten Schwamm vorweist, was die obere Seite mit der unteren Seite der Platte mit Vertiefungen verbindet.

6. Vorrichtung nach einem der Ansprüche 2 bis 5, **dadurch gekennzeichnet, dass** die obere Elektrode die obere Seite der Platte mit Vertiefungen, einen Teil der Oberfläche der Vertiefungen und eventuell eine Struktur (15), die in einer Queransicht der Vertiefungen der Platte mit Vertiefungen angeordnet ist, umfasst.

7. Vorrichtung nach einem der Ansprüche 2 bis 6, **dadurch gekennzeichnet, dass** ein Ansauggitter (16) und die untere Elektrode (7) ineinander verschwimmen, wobei das Gitter mindestens ein elektrisches leitfähiges Element umfasst, das es ermöglicht, mittels der Befestigungsmembran ein elektrisches Feld in jeder Vertiefung der Platte mit Vertiefungen anzulegen.

8. Vorrichtung nach einem der Ansprüche 2 bis 7, **dadurch gekennzeichnet, dass** der Druckunterschied ΔP durch Ansaugen (17) unterhalb der Befestigungsmembran mittels der unteren Elektrode des Ansauggitters, unterhalb welchem ein Unterdruck angelegt ist, erhalten wird.

9. Vorrichtung nach einem der Ansprüche 2 bis 8, **dadurch gekennzeichnet, dass** der Druckunterschied ΔP durch einen Druck erhalten wird, der oberhalb der Membran mittels der Vertiefungen der Platte mit Vertiefungen und der oberen Elektrode angelegt wird.

10. Vorrichtung nach einem der Ansprüche 2 bis 9, **dadurch gekennzeichnet, dass** eine Aufnahmeplatte (18), die eine Matrix von Aufnahmen bildet, die homolog zu den Vertiefungen der Matrix von Vertiefungen angeordnet sind, verwendet wird, um die biologischen Proben in die Vertiefungen der Platte mit Vertiefungen einzuführen, und in jeder Aufnahme einen bewegbaren Kolben (20) enthält, vorzugsweise aus flexiblem Polymer, wie zum Beispiel Silikonkautschuk, sodass hinter jedem Kolben in der Aufnahmeplatte eine Pore (21) angeordnet ist, die es ermöglicht, einen Druck durch die Verschiebung des Kolbens auszugleichen.

11. Vorrichtung nach einem der Ansprüche 2 bis 10, **dadurch gekennzeichnet, dass** die Elektroden, Membranen, Pufferpapiere, die durch die Vorrichtung verwendet werden, Laschen (22) enthalten, die eine schnelle Rückgewinnung der Befestigungsmembran ermöglichen, und dass die verschiedenen Oberflächen der Platten mit Vertiefungen, Aufnahmeplatten, Elektroden, Pufferpapiere durch ein aneinanderliegendes, klebendes Material strukturiert sind, das eine Punktmatrix wie die Matrix von Vertiefungen definiert, wobei jeder Punkt von den anderen Punkten durch das Material isoliert wird.

12. Vorrichtung nach einem der Ansprüche 2 bis 11, **dadurch gekennzeichnet, dass** ein schnelles Offenbarungset für jede Befestigungsmembran einen Komplexierungsbeutel aus Kunststoff umfasst, der groß genug ist, um die Membran aufzunehmen, der Beutel mit einer Vorrichtung zum schnellen Verschließen ausgestattet ist, wie zum Beispiel eine Gleitführung, oder einen Schieber, eine der Seiten des Beutels eine Vorrichtung zum schnellen Befestigen an einem Träger enthält, wie zum Beispiel den samtenen Teil eines Klettverschlussbandes, der Beutel vorzugsweise lichtundurchlässig ist, vor dem Licht schützt und mit einem Pulver vorgefüllt ist, das es ermöglicht, eine Sättigungslösung der Befestigungsmembran durchzuführen, wie 0,1 bis 10 g Milch aus lyophilisiertem Pulver, das Set für jede Befestigungsmembran ebenfalls eine luftdicht verschlossene Kapsel mit schneller Öffnung aus Aluminium, Kunststoff umfasst, die lyophilisierte Marker- und Sättigungsreagenzien wie Antikörper, Sättigungselemente der Befestigungsmembran, Fluorophor, Chromophor, Biolumineszenz-Chemilumineszenzmittel beinhaltet, wobei der Inhalt der Kapsel vorzugsweise komprimiert ist, um einen aggregierten Körper zu erhalten.

13. Vorrichtung nach Anspruch 12, **dadurch gekennzeichnet, dass** ein Rührsystem eines Komplexierungsofens eine drehende Achse mit einem Durchmesser zwischen 0,5 cm und 60 cm umfasst, wobei die Achse über Mittel zum Befestigen der Offenbarungbeutels verfügt, wie zum Beispiel Haken eines Klettverschlussbandes.

14. Vorrichtung nach Anspruch 12 oder 13, **dadurch gekennzeichnet, dass** die luftdicht verschlossene Kapsel mit schneller Öffnung mindestens einen primären Antikörper, der gegen ein Ziel von Interesse gerichtet ist, und mindestens einen sekundären Antikörper enthält, der gegen den mindestens einen primären Antikörper gerichtet ist, wobei der sekundäre Antikörper von mindestens einem Fluorophor, einem Chromophor, einem Biolumineszenz- oder Chemilumineszenzmittel markiert ist.

15. Vorrichtung nach einem der Ansprüche 12 bis 14, **dadurch gekennzeichnet, dass** die luftdicht verschlossene Kapsel mit schneller Öffnung mindestens einen Sättigungsantikörper enthält, der es ermöglicht, mit den parasitären unspezifischen Verbindungen eines primären Antikörpers für andere Ziele als sein Ziel von Interesse zu konkurrieren.

## Claims

1. Method for fixing on a fixing membrane in a dot matrix, a plurality of biological samples of all or part thereof, such that each sample is placed in a well (1) of a microplate (2) with traversing and open wells, and such that the fixing membrane (3) is positioned under said microplate plate, **characterised in that** it consists of subjecting each sample to the simultaneous or sequential action of an electric field (4) and of a pressure (5) such that the electric field has a direction perpendicular to the fixing membrane, and a potential differential between the two faces of the fixing membrane of between 1 millivolt and 1 kilovolt, and such that the pressure has a pressure differential ΔP between the two faces of the fixing membrane of between 0.1 millibar and 100 bar.

2. Device for implementing the method according to claim 1 comprising the microplate (2) with traversing and open wells, as well as the fixing membrane, **characterised in that** it comprises the means to subject each sample to the simultaneous, sequential action of an electric field (4) and a pressure, these means comprising two electrodes supplying the electric field, said electrodes being made of conductive materials, such as for example a conducting polymer, a conducting compound, gold, platinum, or tantalum, arranged above (6) and underneath (7) the microplate (2), the fixing membrane being inserted between the lower face of the microplate and the lower electrode, and **characterised in that** at least one of the electrodes is a sheet of an electrical conductor which comprises at least one joined and adhesive structured surface (9), the structured surface leaving free surfaces of the electrode in the shape of dots (10) facing the wells of the microplate, so as to have a matrix of visible metal electrodes, the dots (10) of the electrode left free by the joined or adhesive surface comprising, at least for the lower electrode, pores making it possible for the passage of a liquid.

3. Device according to claim 2, **characterised in that** a porous paper forming a buffer (8) with a thickness of 0.1 to 3mm, such as for example a Whatman paper, or laid drawing paper, is arranged against at least one of the electrodes and **in that** at least one face of the paper is structured (9) by a glue or a joined polymer so as to leave free a matrix of paper dots (12) facing the matrix of wells of the microplate.

4. Device according to any one of claims 2 and 3, **characterised in that** the lower face (14) of the microplate, as well as the lower diameters of the wells, defined as the face of the microplate receiving the fixing membrane, are reduced in size by homothetic transformation, such as a homothetic transformation by a factor K, or by a combination of a factor K and k', with respect to the size of the upper face (13) of the microplate and of the upper diameter of the wells, said reduction making it possible to proportionally reduce the size of the dots and the distance between dots on the fixing membrane.

5. Device according to any one of claims 2 to 4, **characterised in that** the microplate comprises a liquid-based, gel-based or soaked-sponge ionic electrode connecting the upper face to the lower face of the microplate.

6. Device according to any one of claims 2 to 5, **characterised in that** the upper electrode comprises, on the upper face of the microplate, a portion of the surface of the wells, and optionally a structure (15) arranged in a transversal plane of the wells of the microplate.

7. Device according to any one of claims 2 to 6, **characterised in that** the suction strainer (16) and the lower electrode (7) are merged, such that said strainer comprises at least one electrically-conducting element, making it possible for the application of an electric field in each well of the microplate, through the fixing membrane.

8. Device according to any one of claims 2 to 7, **characterised in that** the pressure difference ΔP is achieved by suction (17) underneath the fixing membrane through the lower electrode of the suction strainer, underneath of which a low pressure is applied.

9. Device according to any one of claims 2 to 8, **characterised in that** the pressure difference ΔP is achieved by applying pressure above the membrane, through the wells of the microplate and the upper electrode.

10. Device according to any one of claims 2 to 9, **characterised in that** a plate housing (18) forming a matrix of housings arranged in a similar fashion to the wells of the matrix of wells, is used to introduce biological samples into the wells of the microplate, and comprises in each housing a mobile piston (20) preferably made of a flexible polymer, such as, for example, silicone rubber, so that behind each piston is arranged, in the plate housing, a pore (21) configured to compensate the pressure by moving the piston.

11. Device according to any one of claims 2 to 10, **characterised in that** the electrodes, membranes and buffer-paper used for the device comprise strips (22) making it possible for the quick recovery of the fixing membrane and **in that** the various surfaces of the microplate, plate housing, electrodes, buffer-paper are structured by an adhesive and joined material defining a dot matrix reflecting the matrix of wells, such that each dot is isolated from the other dots by said material.

12. Device according to any one of claims 2 to 11, **characterised in that** a quick revelation kit comprises for each fixing membrane, a complexation bag made of a plastic material and sufficiently large to receive the membrane, said bag being provided with a quick closing system such as a zip or slide fastener, one of the faces of the bag comprising a quick fixing means to a support, such as the velvet portion of a self-gripping strip, said bag is preferably opaque to protect from the light and prefilled with a powder so as to achieve a saturation solution of the fixing membrane, such as 0.1 to10g of lyophilised powder milk, the kit also comprises for each fixing membrane, a sealed capsule with a quick opening mechanism, made of aluminium, plastic material, which contains lyophilised marking and saturation reagents such as antibodies, saturation elements of the fixing membrane, fluorophore, chromophore, bioluminescent or chemiluminescent agents, the content of the capsule being preferably compressed so as to obtain an aggregated body.

13. Device according to claim 12, **characterised in that** a stirring system of a complexation oven comprises a rotating axis with a diameter ranging from 0.5 to 60cm, said axis having means for fixing the revelation bag, such as for example the hooks of a self-gripping strip.

14. Device according to claim 12 or 13, **characterised in that** the sealed capsule with a quick opening mechanism comprises at least one primary antibody directed against a target of interest, and at least one secondary antibody directed against said at least one primary antibody, such that said secondary antibody is marked by at least one fluorophore, chromophore, bioluminescent or chemiluminescent agent.

15. Device according to one of claims 12 to 14, **characterised in that** the sealed capsule with a quick opening mechanism comprises at least one saturation antibody, making it possible for competition with non-specific parasitic bonds of a primary antibody for targets other than the target of interest.
